# DEMANDE DE BREVET EUROPEEN

(11) **EP 4 764 736 A1**
(43) Date de publication de la demande: **24.06.2026**
(21) Numéro de dépôt: 24222405.3
(22) Date de dépôt: 20.12.2024
(51) Int. Cl.: G04B 39/02, G04B 19/28, G04B 39/00, G04B 45/00, G04B 47/04

(54) **LUNETTE DE MONTRE AVEC CAVITÉ POUR CONTENIR UN FLUIDE**

(71) Demandeur: The Swatch Group Research and Development Ltd, 2074 Marin (CH)
(72) Inventeur: DREON, Julie, 2000 Neuchâtel (CH); NICOLAS, Cédric, 2000 Neuchâtel (CH); MONFERRER, Bernat, 1162 St-Prex (CH)
(74) Mandataire: ICB SA

(57) **Abrégé**

Un aspect de l'invention concerne une lunette pour pièce d'horlogerie comprenant :
- une cavité pour contenir un fluide, ladite cavité ayant une section annulaire et comprenant deux bords en saillie sous forme d'un anneau interne et d'un anneau externe formant une surface de contact interne et une surface de contact externe;
- une glace de lunette avec une section annulaire, fermant la partie supérieure de la cavité et étant en contact avec ladite surface de contact interne et ladite surface de contact externe ;
- un joint interne sur le périmètre interne de la glace et en contact avec ladite surface de contact interne et
- un joint externe sur le périmètre externe de la glace et en contact avec ladite surface de contact externe.

## Description

### Domaine technique de l'invention

La présente invention se rapporte au domaine de l'horlogerie et plus particulièrement au domaine des lunettes pour montre-bracelets. La présente invention concerne également une méthode de fermeture étanche de la lunette afin de permettre à celle-ci de contenir un fluide.

### Arrière-plan technologique

Les lunettes de montres sont bien connues de l'état de la technique, et sont généralement pleines, à savoir ne contenant pas de vide. Une lunette pleine au sens de la présente invention est soit une lunette sans aucun vide ou évidement, soit une lunette avec évidement rempli d'une matière solide rendant la lunette alors pleine. De manière générale, une glace de lunette est ensuite fixée sur la lunette par collage. Il est également possible que la glace soit chassée sur la lunette avec un joint sur le périmètre extérieur de la glace, en supplément du collage.

Les lunettes de montres peuvent jouer plusieurs rôles différents, décoratifs comme fonctionnels. Par exemple, elles peuvent être serties de pierres selon différentes techniques ou comprendre une graduation pour indiquer les minutes ou autres données. La bien-connue lunette tournante de montre de plongée permet de mesurer le temps le temps écoulé depuis le début de la plongée. Les lunettes de montre peuvent dès lors se décliner sous multiples géométries et avec tout type de fonctionnalités.

De préférence, lorsque la glace de montre est chassée dans la lunette, la lunette doit être fixée à la carrure de la montre de manière étanche afin d'éviter toute infiltration dans le boitier. Par exemple, le document EP0628895 décrit une lunette de montre avec un double joint d'étanchéité entre la lunette et la carrure de montre.

Il existe à l'heure actuelle un réel intérêt à optimiser les fonctions des lunettes de montres afin de les rendre plus performantes et de leur apporter différentes utilités.

### Résumé de l'invention

L'invention a pour but de fournir une lunette de montre comprenant une cavité contenant un fluide, pouvant être un liquide ou un gaz. Le but de la présente invention est de fournir une lunette étanche afin de garantir que le fluide soit maintenu à l'intérieur de celle-ci.

Un autre but de l'invention est de fournir une lunette avec une glace supérieure afin de fermer la cavité tout en permettant la visibilité à l'intérieur de celle-ci par l'utilisateur.

Un autre aspect de l'invention concerne le développement d'une méthode pour la fermeture étanche de la cavité de la lunette de montre afin de contenir le fluide.

### Brève description des figures

La présente invention est illustrée par un exemple représenté sur les figures suivantes :
- la figure 1 est un plan de coupe transversal d'un exemple de lunette de montre évidée selon la présente invention ;
- les figures 2 et 3 sont un agrandissement de la figure 1, avec la présence de la glace de lunette refermant de manière étanche la cavité grâce à la présence d'un double joint.

### Description détaillée de l'invention

Comme illustré sur la figure 1, la lunette 2 de la présente invention comprend une cavité 3 creusée dans celle-ci. Cette cavité 3 a pour but de contenir un fluide, de tout type, que ce soit un liquide ou un gaz. La cavité 3 a une section de préférence sous forme d'anneau car elle est creusée dans l'entièreté de la lunette 2 ayant elle-même une forme annulaire. Dans le cas où la lunette 2 est creusée sur une certaine profondeur, puis remplie d'un solide dans le fond du creusement sur une partie de la profondeur afin de laisser un vide au-dessus du solide pour être rempli d'un fluide, la cavité 3 dans le sens de la présente invention correspond à l'évidement sans matière solide.

Par ailleurs, la cavité 3 comprend deux bords en saillie sur sa partie supérieure, à savoir la partie de la cavité située du côté du cadran de la montre 1. Les bords en saillie sont sous forme d'un anneau interne et d'un anneau externe, formant des surfaces de contact interne 7 et externe 8 qui permettront la fixation d'une glace de lunette 4, comme représenté sur la figure 2 afin de fermer la cavité 3 et d'y maintenir le fluide. La glace de lunette 4 a également de préférence une forme annulaire pour fermer la cavité 3 annulaire de la lunette 2.

La jonction entre les surfaces de contact 7, 8 de la cavité et la glace de lunette 4 doit donc être étanche aux gaz et aux liquides. Étant donné qu'une lunette 2 contenant un fluide n'a jamais été divulguée dans l'art antérieur, le problème d'étanchéité entre la lunette et la glace de lunette ne s'est donc jamais posé.

Selon la présente invention, les surfaces de contact 7, 8 correspondent à l'anneau interne et à l'anneau externe des bords en saillie de la cavité 3. Le côté interne de la glace 4, à savoir la partie avec le plus petit diamètre, se trouve en contact avec la surface de contact 7 et le côté externe de la glace 4, à savoir la partie avec le grand diamètre, se trouve en contact avec la surface de contact 8.

Ces surfaces de contact 7 et 8 disponibles sont très faibles par rapport à surface complète d'une lunette pleine de l'art antérieur qui ne comprend pas de cavité. De ce fait, si la glace 4 était uniquement collée sur ces surfaces minimes, cela mettrait en cause la fiabilité du système à la fois par une résistance mécanique, une résistance aux chocs et une résistance chimique trop faibles.

La présente invention prévoit dès lors un double joint, à savoir un joint interne 5 sur le périmètre interne de la glace 4 et un joint externe 6 sur le périmètre externe de la glace 4, au contact avec les surfaces de contact 7, 8 de la lunette 4. Ce double joint est de préférence un joint chassé, mis en oeuvre par un système de chassage de la glace pour améliorer l'étanchéité et garantir une résistance mécanique et chimique ainsi qu'une résistance aux chocs suffisantes.

Comme représenté sur la figure 1, la cavité 3 peut également comprendre un orifice de remplissage 9. Celui-ci est de préférence situé à son niveau inférieur. De cette manière, la lunette 2 peut être remplie du fluide via cet orifice 9 même si elle a déjà été fermée de manière étanche par la glace 4. L'orifice de remplissage 9 est fermé de manière étanche grâce à une vis 10 et un joint o-ring 11 autour de celle-ci. L'orifice 9 peut être ouvert et fermé grâce à cette vis 10, par exemple pour changer le fluide. La cavité 3 peut également être remplie du fluide avant de la fermer avec la glace 4, dans le cas où la cavité ne comprend pas d'orifice de remplissage 9.

La pression appliquée sur la glace 4 lors de l'étape de chassage est de préférence comprise entre 1500 et 2500 N, de manière préférée entre 1800 et 2300 N, et de préférence encore préférée entre 1900 et 2100 N.

Le type de joints utilisé dans la présente invention correspond à tout type de joints utilisés dans l'horlogerie, en particulier les joints i-ring, en Hytrel, Zytel, Arnitel, etc...

La méthode de fermeture de la cavité par chassage de la glace 4 de lunette peut avantageusement se faire en immersion.

A titre de variante de réalisation on pourra envisager les joints 5 et/ou 6 sous forme d'un joint de colle qui permet d'assurer la fermeture étanche de la cavité 3 et le maintien de la glace 4 sur la lunette 2.

### Nomenclature

1. Montre
2. Lunette
3. Cavité creusée dans la lunette
4. Glace de lunette
5. Joint interne
6. Joint externe
7. Surface de contact interne pour la glace de lunette
8. Surface de contact interne pour la glace de lunette
9. Orifice de remplissage
10. Vis de fermeture de l'orifice de remplissage
11. Joint o-ring pour la fermeture étanche de l'orifice de remplissage

## Revendications

1. Lunette (2) pour pièce d'horlogerie comprenant :
- une cavité (4) pour contenir un fluide, ladite cavité ayant une section annulaire et comprenant deux bords en saillie sous forme d'un anneau interne et d'un anneau externe formant une surface de contact interne (7) et une surface de contact externe (8);
- une glace de lunette (4) avec une section annulaire, fermant la partie supérieure de la cavité (3) et étant en contact avec ladite surface de contact interne (7) et ladite surface de contact externe (8) ;
- un joint interne (5) sur le périmètre interne de la glace (4) et en contact avec ladite surface de contact interne (7) et
- un joint externe (6) sur le périmètre externe de la glace (4) et en contact avec ladite surface de contact externe (8).

2. Lunette (2) selon la revendication 1, **caractérisée en ce que** les joints interne (5) et externe (6) sont des joints « chassés ».

3. Lunette (2) selon la revendication 1 ou 2, **caractérisée en ce que** les joints interne (5) et externe (6) sont de type I-ring.

4. Lunette (1) selon l'une des revendications 1 à 3, **caractérisée en ce que** la cavité (3) comprend un orifice de remplissage (9), fermé de manière amovible par un ensemble comprenant une vis (10) et un joint o-ring (11).

5. Pièce d'horlogerie comprenant une lunette (2) selon l'une des revendications précédentes.

6. Méthode de fermeture étanche de la lunette (2) selon l'une des revendications 1 à 4, **caractérisée en ce qu'**elle comprend les étapes suivantes :
- dépose d'un joint interne (5) sur la surface interne de contact (7) ;
- dépose d'un joint externe (6) sur la surface externe de contact (8) ;
- fermeture de la cavité (3) par fixation de la glace (4) sur lesdites surfaces de contact (7, 8) par une technique de chassage de la glace (4).

7. Méthode de fermeture étanche de la lunette (2) selon la revendication 6 **caractérisée en ce qu'**elle comprend une étape de remplissage de la cavité (3) par un fluide.

8. Méthode de fermeture étanche de la lunette (2) selon l'une des revendications 6 ou 7, **caractérisée en ce que** la pression appliquée sur la glace (4) lors de l'étape de chassage est comprise entre 1500 et 2500 N, de manière préférée entre 1800 et 2300 N, et de préférence encore préférée entre 1900 et 2100 N.

9. Méthode de fermeture étanche de la lunette (2) selon l'une quelconque des revendications 6 à 8 **caractérisée en ce que** la fermeture peut se faire en immersion dans un fluide.
